# EUROPÄISCHE PATENTSCHRIFT

(11) **EP 0 035 159 B1**
(45) Veröffentlichungstag und Bekanntmachung des Hinweises auf die Patenterteilung: **05.06.1985**
(21) Anmeldenummer: 81101101.4
(22) Anmeldetag: 17.02.1981
(51) Int. Cl.: E01C 19/52, B66C 1/48

(54) **Klammer für plattenförmige Betonelemente**
Gripper for slab-shaped concrete elements
Pince pour éléments en béton en forme de dalles

(30) Priorität: 22.02.1980 DE 3006652
(43) Veröffentlichungstag der Anmeldung: 09.09.1981
(73) Patentinhaber: SF-Vollverbundstein-Kooperation GmbH, D-28717 Bremen (DE)
(72) Erfinder: Probst, Martin, D-7141 Erdmannhausen (DE)
(74) Vertreter: Bolte, Erich, Dipl.-Ing.

## Beschreibung

Die Erfindung betrifft eine Klammer für plattenförmige Betonelemente, insbesondere für aus lose aneinandergesetzten Beton-Pflastersteinen bestehende Verlegeeinheiten, zum Aufnehmen, Transportieren und Absetzen (Verlegen) derselben mit einem karrenförmigen Verlegegerät, wobei die plattenförmigen Betonelemente durch wenigstens zwei an gegenüberliegenden schmalen, aufrechten Seitenflächen angreifende Klemmbacken erfaßbar sind und wenigstens eine der Klemmbacken an einem durch ein Druckorgan beaufschlagbaren, zweiarmigen Hebel angeordnet ist, dessen Kraftarm ein Mehrfaches der Länge des die Klemmbacke aufnehmenden Lastarms aufweist.

Die Erfindung betrifft ein besonderes Gebiet der Bautechnik bzw. des Tiefbaus, nämlich die mechanische Herstellung von Erdreichabdeckungen aus Beton-Pflastersteinen unter Einsatz eines Verlegegerätes.

Das vorstehende mechanisierte Verlegeverfahren arbeitet auf der Grundlage des Einsatzes von Verlegeeinheiten. Diese bestehen aus einer Gruppe von Pflastersteinen, die in einer der fertigen Pflasterdecke entsprechenden Relativanordnung zu einem plattenförmigen Gebilde zusammengelegt sind und mit Verlegegeräten nacheinander erfaßt sowie auf vorbereitetem Planum verlegt werden.

Langjähriges Ziel allseitiger Bemühungen ist es, ein im Aufbau einfaches Verlegegerät zu schaffen, mit dem der Einbau von aus losen, nicht miteinander verbundenen Pflastersteinen bestehenden Verlegeeinheiten möglich ist. Nach den der Erfindung zugrunde liegenden Erkenntnissen muß hierfür die Klammer zum Erfassen der Gruppe von losen Pflastersteinen in besonderer Weise ausgebildet sein.

Eine aus der FR-A-1 392 875 bekanntgewordene Klammer verfügt über zwei gegenüberliegende Klemmbacken, wovon eine bewegliche Klemmbacke an einem zweiarmigen Hebel angeordnet ist. Eine horizontale Drehachse, um die der Hebel schwenkbar ist, ist derart angeordnet, daß sich die bewegliche Klemmbacke an einem kürzeren Lastarm befindet und demgegenüber der Kraftarm ein Mehrfaches der Länge des Lastarms aufweist. Zum Festklemmen eines Gegenstandes ist der zweiarmige Hebel durch ein am Kraftarm angreifendes Druckorgan beaufschlagbar. Dieses ist nach Art eines längenveränderbaren Spannschlosses ausgebildet, welches durch Verdrehen einer Spannmutter den Hebel verschwenkt zum Spannen bzw. Entspannen eines oder mehrerer zwischen den Klemmbacken anzuordnender Gegenstände.

Nachteilig an dieser bekannten Klammer ist, daß zum Spannen bzw. Entspannen die Länge des Druckorgans manuell verstellt werden muß, und zwar durch Verdrehen der Spannschraube des Spannschlosses. Dadurch ist die Betätigung dieser Klammer äußerst zeitintensiv, wodurch sie eine wirtschaftliche, mechanisierte Verlegung von Verlegeeinheiten nicht zuläßt.

Des weiteren ist aus der GB-A-783433 eine Klammer bekannt, welche zwei bewegbare Klemmbacken aufweist, die durch gegenüberliegende, zweiarmige Hebel verschwenkbar sind. Last- und Kraftarm dieser beiden im übrigen gleich ausgebildeten Hebel sind in etwa gleich lang. Zwischen den beiden Kraftarmen der die Klemmbacken tragenden Hebel ist bei dieser bekannten Klammer ein Kniehebel angeordnet, dessen mittiges Gelenk mit einem Lastaufnahmemittel für die Klammer verbunden ist. Der Schwenkbereich der Kniehebelarme des Kniehebels ist durch einen ortsfesten Anschlag begrenzt. Letzterer ist derart bemessen, daß der Kniehebel weit vor Erreichen seiner Strecklage blockiert wird.

Durch die Begrenzung des Kniehebelwegs in Verbindung mit den in etwa gleich langen Armen der Hebel für die Klemmbacken ist die Klemmkraft dieser bekannten Klammer begrenzt.

Durch die starre Ausbildung sämtlicher Hebel bzw. Arme dieser Klammer ist sie empfindlich gegenüber Belastungen bzw. Stößen. Darüber hinaus ist die auf die festzuklemmenden Gegenstände auszuübende Klemmkraft dem Betrage nach nicht kontrollierbar. Daher kann diese bekannte Klammer beim bekanntermaßen rauhen Betrieb auf Baustellen leicht selbst beschädigt werden oder zu Beschädigungen an den Baustoffen führen.

Der Erfindung liegt daher die Aufgabe zugrunde, eine Klammer für den Transport und die Verlegung von plattenförmigen Bauelementen, beispielsweise Verlegeeinheiten aus losen, nicht miteinander verbundenen Pflastersteinen, zu schaffen, die einen weitestgehend mechanisierten, störunanfälligen Betrieb ermöglicht.

Zur Lösung dieser Aufgabe ist die erfindungsgemäße Klammer dadurch gekennzeichnet, daß das Druckorgan aus wenigstens einem Kniehebel besteht, der mindestens einen Kniehebelarm aus zwei insbesondere durch elastische Druckmittel (Druckfeder) gegeneinander verspannten Teleskopteilen (Stange, Rohr) aufweist.

Die Erfindung geht aus von der Erkenntnis, daß lose Beton-Pflastersteine nur dann zu einer Verlegeeinheit zusammengehalten und verlegt werden können, wenn durch die Klemmbacken einer Klammer sehr hohe Klemmkräfte von den Seiten her in die Verlegeeinheit eingeleitet werden. Diese hohen Klemmkräfte werden bei der Erfindung vor allem durch den Kniehebel erzeugt, der auf den langen Lastarm wenigstens eines zweiarmigen Hebels mit einer Klemmbacke einwirkt. Der Kniehebel ist vorzugsweise so bemessen und in besonderer Weise ausgestaltet, daß in Klemmstellung der Kniehebel nahezu die Strecklage erreicht hat, von dieser 180°-Stellung nur um wenige Winkelgrade abweicht. Dadurch wird während der letzten Phase der Streckbewegung des Kniehebels eine außergewöhnlich hohe Kraft auf den (die) zweiarmigen Hebel bzw. auf die Klemmbacke(n) übertragen.

Der Kniehebel ist nach einem weiteren Merkmal der Erfindung längenveränderlich ausgebildet, so daß Justierungen möglich sind. Des weiteren weist das in den Kniehebel eingebaute elastische Druckmittel die Gestalt einer hochbelastbaren Druckfeder auf. Die Federkraft ist so bemessen, daß die Strecklage des Kniehebels bei vorgegebener Belastung nicht erreicht wird, andererseits aber Verformungen oder Bruch des Kniehebels bewirkende Belastungen ausgeglichen werden. Der Kniehebel wird nach einem weiteren Vorschlag der Erfindung durch das Verlegegerät selbst beaufschlagt, nämlich durch Anheben der (belasteten) Klammer.

Weitere Ausführungsarten der Erfindung befassen sich mit der konstruktiven Ausgestaltung der Klammer, und zwar auch mit einer besonderen Sperre, die die Öffnungsstellung der unbelasteten Klammer gewährleistet. Diese Verriegelung der Klammer bzw. der Klemmbacken ist erforderlich, damit nach dem Absetzen einer Verlegeeinheit die (offene) Klammer von den Pflastersteinen abgehoben und in offener Stellung zur Aufnahme einer nächstfolgenden Verlegeeinheit dieser zugeführt werden kann. Ausführungsbeispiele der Erfindung werden nachfolgend anhand der Zeichnungen näher erläutert.

Es zeigen :
Figur 1 eine Klammer zur Aufnahme von Verlegeeinheiten in schematischer Seitenansicht,
Figur 2 eine grafische Darstellung der Bewegungsvorgänge beim Öffnen und Schließen der Klammer gemäß Fig. 1,
Figur 3 bis Figur 5 eine Einzelheit (Sperre) der Klammer gemäß Fig. 1 in Seitenansicht bei verschiedenen Stellungen von Teilen derselben,
Figur 6 eine andere Ausführungsform der Klammer in einer Darstellung ähnlich der Fig. 1.

Die in Fig. 1 gezeigte Klammer 10 ist für den Anbau an ein Verlegegerät beispielsweise in der Ausführung der DE-A-2241503 bestimmt. Ein Ausleger 11 bzw. das freie Ende desselben ist schematisch in Fig. 1 wiedergegeben. Am Ende dieses Auslegers 11 ist schwenkbar ein als einfache Lasche, Stange oder gabelförmig ausgebildetes Tragelement 12 angeordnet. An diesem ist die Klammer 10 in geeigneter Weise lösbar angebracht, derart, daß sie hängend durch den Ausleger 11 getragen wird.

Die Klammer 10 dient zum Erfassen, Tragen und Absetzen von Verlegeeinheiten 13. Es handelt sich dabei um plattenförmige Elemente aus einer Mehrzahl von Beton-Pflastersteinen 14, die lose aneinandergesetzt sind. An die Beton-Pflastersteine 14 seitlich angeformte Abstandshalter 15 gewährleisten eine Relativanordnung.

Die hier gezeigte Klammer 10 ist mit zwei einander gegenüberliegenden Klemmbacken 16 und 17 ausgerüstet. Diese erfassen die Verlegeeinheit 13 im Bereich von einander gegenüberliegenden aufrechten Seitenflächen 18 und 19.

Die Klemmbacke 16 ist beim Ausführungsbeispiel der Fig. 1 feststehend, während die gegenüberliegende Klemmbacke 17 zum Öffnen und Schließen der Klammer 10 sowie zum Aufbringen der Klemmkräfte bewegbar ist.

Die Klemmbacke 17 bildet hier den Lastarm 20 eines schwenkbar gelagerten zweiarmigen Hebels 21. Dieser Lastarm 20 ist verhältnismäßig kurz ausgebildet, nämlich nur unwesentlich länger als die Höhenabmessung der Klemmbacke 17 selbst. Ein Kraftarm 22 ist demgegenüber um ein Mehrfaches länger (etwa dreifache Länge) als der Lastarm 20. Der Hebel 21 ist im Bereich seines Schwenklagers 23 abgewinkelt, derart, daß in Klemmstellung der Lastarm 20 im wesentlichen aufrecht angeordnet ist, während der Kraftarm 22 um einen spitzen Winkel nach außen weist.

Die Klemmbacken 16 und 17 bzw. der Hebel 21 sind an einem Traggestell angeordnet, das im vorliegenden Fall als in bezug auf die Verlegeeinheit 13 mittige Traverse 24 ausgebildet ist. Die quer zu dieser Traverse 24 verlaufende, feststehende Klemmbacke 16 ist zur Anpassung an unterschiedliche Abmessungen der Verlegeeinheiten 13 etc. verstellbar an der Traverse 24 angeordnet, und zwar durch lösbare Schrauben 25.

Der Hebel 21 bzw. der Kraftarm 22 desselben werden durch ein besonderes Druckorgan beaufschlagt. Dieses besteht aus einem Kniehebel 26, der in einem Drehlager 27 mit dem freien Ende des Hebels 21 verbunden ist. Das gegenüberliegende Ende ist in einem weiteren Drehlager 28 fixiert. Dieses ist bei dem Ausführungsbeispiel der Fig. 1 in bzw. an einem Lagerbock 29 angeordnet, der ortsfest auf der Traverse 24 sitzt.

Der Kniehebel 26 besteht aus den Kniehebelarmen 30 und 31. Diese sind in einem Kniehebelgelenk 32 miteinander verbunden. Hier greift auch das Tragelement 12 des Verlegegerätes an der Klammer 10 an.

Durch den Kniehebel 26 wird die Schließ- bzw. Klemmkraft auf die Klammer 10, nämlich auf die Klemmbacke 17 übertragen. In Öffnungsstellung der Klammer 10 (gestrichelte Positionen) sind die Kniehebelarme 30, 31 nach unten gegeneinander verschwenkt und stehen demnach unter einem deutlichen Winkel zueinander. Die Klemmbacke 17 ist dabei ebenfalls in eine Schrägstellung geschwenkt, während der Kraftarm 22 im wesentlichen aufrechtgerichtet ist. Die Klammer 10 ist jetzt- « offen ».

Zum Erfassen der Verlegeeinheit 13 wird der Kniehebel 26 aus der gestrichelten Stellung (Knickstellung) durch Anheben der Klammer 10 in die Strecklage bzw. in eine Position bewegt, die nahezu der Strecklage entspricht. Die Schwenkbewegung der Kniehebelarme 30 und 31 wird durch Aufwärtsbewegung des Auslegers 11 vollzogen. Durch die Schwenkbewegung des Hebels 21 wird die Klemmbacke 17 an die Verlegeeinheit 13 gedrückt.

Die einzelnen Bewegungsphasen des Kniehebels 26 und der mit diesem verbundenen Klammerteile sind schematisch in Fig.2 2 dargestellt. Die obere Linie gibt dabei die Endstellung des Kniehebels 26 wieder, die stets « unterhalb der Strecklage liegt, jedoch nur um wenige Grade von dieser abweicht.

Die Kniehebelarme 30, 31 sind bei Fig. 1 ungleichlang ausgebildet. Der Kniehebelarm 31 ist längenveränderlich durch eine teleskopartige Ausbildung. Eine im vorliegenden Fall zum Kniehebelgelenk 32 führende Stange 33 ist teleskopartig verschiebbar in einem Rohr 34 gelagert. Die vorstehenden Teleskopteile (Stange 33, Rohr 34) sind durch ein elastisches Ausgleichsorgan in Gestalt einer hochbelastbaren Druckfeder 35 gegeneinander abgestützt. Diese stützt sich einerseits auf einem Anschlag 36 (Schraubenmutter) der Stange 33 und zum anderen auf dem Stirnende des Rohrs 34 ab. Bei extrem hohen Axialbelastungen im Bereich des Kniehebelarms 31 wird die Druckfeder 35 zur Vermeidung von Verformungen und Zerstörungen zusammengedrückt. Die Federkraft ist jedoch so gewählt, daß die « üblichen » Belastungen aufgenommen werden können, ohne daß etwa der Kniehebel 26 bis in die exakte Strecklage bewegt wird. Der Anschlag 36 ist verstellbar, so daß eine Vorspannung der Druckfeder 35 verändert werden kann.

Die auf der zur Druckfeder 35 gegenüberliegenden Seite aus dem Rohr 34 heraustretende Stange 33 ist am Stirnende des Rohrs 34 durch eine Stützschraube 37 festgelegt. Das Rohr 34 ist als Teil des Kniehebelarms 31 über das außen angesetzte Drehlager 27 mit dem Hebel 21 verbunden. Das Rohr 34 ist weiterhin verschiebbar auf der Stange 33 angeordnet, also nur durch Druckfeder 35 und Stützschraube 37 gehalten.

Die Klammer 10 ist mit einer besonderen Sperre 38 ausgerüstet, die die für den jeweiligen Funktionsablauf erforderliche Stellung der Klammer 10 gewährleistet. Einzelheiten einer Ausführung dieser Sperre 38 sind in Fig. 3 bis 5 dargestellt.

Danach sind in einem U-förmigen Halter 39 zwei zusammenwirkende und aufeinander abgestimmte Klinken 40, 41 gelagert, nämlich eine (untere) Sperrklinke 40 und eine obere Stellklinke 41. Die vorgenannten Klinken 40, 41 sind schwenkbar und translatorisch verschiebbar in dem als Gehäuse ausgebildeten Halter 39 gelagert. Die (obere) Stellklinke 41 ist mit einem Winkelloch 42 auf einem am Halter 39 angebrachten, quergerichteten Zapfen 43 gelagert. Ebenfalls auf einem Zapfen 44 ist die Sperrklinke 40 mit einem Langloch 45 angeordnet. Sperrklinke 40 und Stellklinke 41 sind darüber hinaus durch einen Verbindungszapfen 46 schwenkbar aneinander gekoppelt. Die Relativlage und Ausgestaltung der Klinken 40, 41 ist derart, daß sie in bestimmten Stellungen mit Teilen seitlich aus dem Halter 39 herausragen.

Der Sperre 38 ist ein Betätigungsorgan in Gestalt einer (starren) Verlängerung 47 des Kniehebels 26, nämlich des Kniehebelarms 30, über das Kniehebelgelenk 32 hinaus zugeordnet. Diese als Flachprofil ausgebildete Verlängerung 47 wird bei den Bewegungen des Kniehebels 26 in vertikaler Ebene seitlich an der Sperre 38, nämlich am Halter 39 desselben vorbeibewegt, derart, daß die aus dem Halter 39 herausragenden Teile der Klinken 40, 41 beaufschlagt werden.

In der Ausgangsstellung gemäß Fig. 3 geht es darum, die Öffnungsstellung (gestrichelte Linien) der Klammer 10 zu fixieren, wenn nämlich diese ohne Last einer Verlegeeinheit 13 zur Aufnahme derselben zugeführt wird. Die Verlängerung 47, die naturgemäß die Schwenkbewegungen des Kniehebelarms 30 mitvollzieht, ist in dieser Position nach unten gerichtet und liegt an der Unterseite einer aus dem Halter 39 herausragenden Nase 48 der Sperrklinke 40 an. Letztere wird dadurch drehend im Uhrzeigersinn beaufschlagt.

Ein Anschlagstück 49 der Sperrklinke 40 erhält dadurch Anlage an einer Stützwand 50 des Halters 39. Die Sperrklinke 40 bzw. deren Nase 48 sind dadurch in der in Fig. 3 gezeigten Position fixiert. Die Verlängerung 47 wird in der unteren Position gehalten. Der Kniehebel 26 kann trotz Belastung durch den Ausleger 11 nicht in die der Strecklage benachbarte, der Schließstellung der Klammer 10 entsprechende Position bewegt werden.

Wenn die Klammer 10 zur Aufnahme einer Verlegeeinheit auf diese bzw. auf einen Stapel abgesenkt wird, ergibt sich dadurch eine Entlastung des Kniehebels 26, mit der Folge, daß die Verlängerung 47 von der Unterseite der Nase 48 freikommt. Die unbelastete Sperrklinke 40 vollzieht dadurch infolge der Gewichtsverteilung eine Schwenkbewegung im Gegenuhrzeigersinn aus der Stellung gemäß Fig. 3 in die gemäß Fig. 4. Zugleich wird die Sperrklinke 40_{°}unter Eigengewicht abwärtsgesenkt, so daß der Zapfen 44 aus der unteren Lage innerhalb des Langloches 45 (Fig. 3) in die obere Endlage (Fig. 4) wandert.

Wird jetzt die Klammer 10 durch den Ausleger 11 angehoben, kann durch Bewegung des Kniehebels 26 in Richtung auf die Strecklage die Verlängerung 47 an der Sperrklinke 40 bzw. der Nase 48 vorbeibewegt werden. Die in der Ausgangsstellung (Fig. 3) ebenfalls über den Halter 39 hinwegstehende Stellklinke 41 wird durch die weiter aufwärtsbewegte Verlängerung 47 beaufschlagt und dadurch unter gleichzeitigem Verschwenken nach innen bewegt. Die Stellklinke 41 gelangt dabei aus der Stellung gemäß Fig. 4 in die gemäß Fig. 5. Hiermit geht eine Abwärtsbewegung der Stellklinke 41 einher. Diese Bewegung wiederum wird über den Verbindungszapfen 46 auf die Sperrklinke 40 übertragen, mit der Folge, daß diese in eine Bereitschaftsstellung (Fig.5) bewegt wird, in der die Nase 48 aus dem Halter 39 heraus- und in die Bewegungsbahn der Verlängerung 47 ragt.

Beim Absetzen der Verlegeeinheit 13 auf dem Untergrund (Planum) wird durch Nachdrücken mit dem Ausleger 11 der Kniehebel 26 in seine Knickstellung bewegt. Dabei läuft die Verlängerung 47 an der sich in der Stellung gemäß Fig. 5 befindlichen Sperrklinke 40 vorbei. Die Sperre 38 und die Verlängerung 47 befinden sich nun in einer Position, in der bei erneutem Anheben der Klammer 10 diese in der Öffnungsstellung wie beschrieben verriegelt wird (Übergang von der Position gemäß Fig.5 in die gemäß Fig.3).

Die Klammer 10 gemäß Fig.1 bis 5 arbeitet demnach selbsttätig ohne manuellen Eingriff, allein durch vom Handgriff des Verlegegerätes aus durchzuführende Bewegungen desselben.

Eine alternative Ausführungsform der Klammer 10 ist in Fig.6 dargestellt. In diesem Falle sind zwei zweiarmige Hebel 51 und 52 zur Beaufschlagung je einer Klemmbacke 16,17 vorgesehen. Die Hebel 51, 52 sind mit einem Schwenklager 53, 54 in der im Prinzip beschriebenen Weise an den Enden des Traggestells, nämlich der Traverse 24, gelagert. Aufgrund dieser Ausgestaltung ist ein Kniehebel 55 bei dieser Ausführung aus zwei im wesentlichen gleichen Kniehebelarmen 56, 57 gebildet. Diese schließen je über ein Drehlager 58, 59 an die freien Enden der Hebel 51, 52 an. Die einander zugekehrten Enden der Kniehebelarme 56, 57 sind schwenkbar bzw. gelenkig miteinander verbunden, vorzugsweise über einen gemeinsamen Gelenkbolzen 60. Dieser läuft in einer ebenfalls gemeinsamen aufrechten Führung, die im vorliegenden Fall aus einer Führungslasche 61 mit einem Langloch 62 zur Aufnahme des Gelenkbolzens 60 besteht. An diesem greift im vorliegenden Falle das Tragelement 12 an, so daß die anschließenden Enden der Kniehebelarme 56, 57 gemeinsam auf- und abbewegt werden.

Die Kniehebelarme 56, 57 sind auch hier längenveränderlich, und zwar bei dem gezeigten Ausführungsbeispiel durch ein Spannschloß 63 von im Prinzip bekannter Bauart.

In der Öffnungsstellung der Klammer (strichpunktierte Positionen) ist diese verriegelbar, und zwar durch Fest setzen des Kniehebels 55 in der unteren Position. Zu diesem Zweck ist hier an der Führungslasche 61 eine Sperrklinke 64 schwenkbar angeordnet. In der ausgezogenen, einwärtsgeschwenkten Position liegt diese Sperrklinke 64' mit einer Stütznase an dem Gelenkbolzen 60 an und verhindert so dessen Aufwärtsbewegung auch bei Belastung. Zum Entriegeln des Kniehebels 55 wird die Sperrklinke 64 in die gestrichelte Position zurückgezogen, wodurch der Gelenkbolzen 60 freikommt. Die Bewegungen der Sperrklinke 64 werden im Vorliegenden Fall durch einen Bowden-Zug 65 ausgelöst, der zweckmäßigerweise zur Bedienungsseite des Verlegegerätes, insbesondere zu einem Handgriff, führt. Die Klammer 10 kann dadurch insoweit von dem Handgriff des Verlegegerätes aus bedient werden.

Die Klemmbacken 16 und 17 sind bei dem vorliegenden Ausführungsbeispiel mit hochbelastbaren, elastisch zusammendrückbaren Belägen 66 auf der Klemmseite versehen. Diese gewähren ein elastisches Erfassen der Verlegeeinheiten.

## Patentansprüche

1. Klammer für plattenförmige Betonelemente, insbesondere für aus lose aneinandergesetzten Beton-Pflastersteinen (14) bestehende Verlegeeinheiten (13), zum Aufnehmen, Transportieren und Absetzen (Verlegen) derselben mit einem karrenförmigen Verlegegerät, wobei die plattenförmigen Betonelemente durch wenigstens zwei an gegenüberliegenden schmalen, aufrechten Seitenflächen angreifende Klemmbacken (16, 17) erfaßbar sind und wenigstens eine der Klemmbacken (16, 17) an einem durch ein Druckorgan (26, 55) beaufschlagbaren, zweiarmigen Hebel (21 ; 51, 52) angeordnet ist, dessen Kraftarm (22) ein Mehrfaches der Länge des die Klemmbacke (17) aufnehmenden Lastarms (20) aufweist, dadurch gekennzeichnet, daß das Druckorgan aus einem Kniehebel (26, 55) besteht, der wenigstens einen Kniehebelarm (30, 31) aus zwei insbesondere durch elastische Druckmittel (35) gegeneinander verspannten Teleskopteilen (33, 34) aufweist.

2. Klammer nach Anspruch 1, dadurch gekennzeichnet, daß der Kniehebel (26 ; 55) durch Anheben der Klammer (10), vorzugsweise durch das mit einem Tragelement (12) im Bereich eines Kniehebelgelenks (32) angreifende Verlegegerät (11), in eine Klemmstellung bewegbar ist, die nahezu der Strecklage der Kniehebel (26, 55) entspricht.

3. Klammer nach Anspruch 1 oder 2, dadurch gekennzeichnet, daß die Kniehebelarme (30, 31) ungleich lang ausgebildet sind, wobei der längere Kniehebelarm (31) mit dem Kraftarm (22) des schwenkbaren Hebels (21) verbunden ist.

4. Klammer nach einem der Ansprüche 1 bis 3, dadurch gekennzeichnet, daß die wirksame Länge des Kniehebels (26 ; 55) bzw. wenigstens eines Kniehebelarms (30, 31 ; 56, 57) verstellbar ist, z. B. durch Spannschloß 63.

5. Klammer nach Anspruch 1 sowie einem der weiteren Ansprüche, dadurch gekennzeichnet, daß eine mit dem Kniehebelgelenk (32) verbundene Stange (33) in einem mit dem Hebel (21) verbundenen Rohr (34) verschiebbar gelagert ist, wobei die Druckfeder (35) auf einem verstellbaren Anschlag (36) der Stange (33) einerseits und der zugekehrten Endfläche des Rohrs (34) unter Vorspannung abgestützt ist.

6. Klammer nach Anspruch 4 sowie einem oder mehreren der weiteren Ansprüche, dadurch gekennzeichnet, daß die aus dem Rohr (34) herausragende Stange (33) auf der freien Endfläche des Rohrs (34) durch eine verstellbare Stützschraube (37) abgestützt ist.

7. Klammer nach einem oder mehreren der Ansprüche 1 bis 6, dadurch gekennzeichnet, daß der zweiarmige Hebel (21) zur Aufnahme der Klemmbacke (17) abgewinkelt ist, derart, daß der die Klemmbacke (17) aufnehmende Lastarm (20) im Klemmstellung im wesentlichen aufrecht, der Kraftarm (22) hingegen unter einem spitzen Winkel hierzu gerichtet ist.

8. Klammer nach Anspruch 1 sowie einem oder mehreren der weiteren Ansprüche, dadurch gekennzeichnet, daß eine Klemmbacke (16) starr, jedoch verstellbar an der Klammer (10) angebracht ist, insbesondere an einer im wesentlichen mittig und quer zu den Klemmbacken (16, 17) verlaufenden Traverse (24).

9. Klammer nach einem oder mehreren der Ansprüche 1 bis 8, dadurch gekennzeichnet, daß bei einer Ausführung mit nur einem Hebel (21) der Kniehebel (26) mit dem von der beweglichen Klemmbacke (17) abliegenden Ende ortsfest, schwenkbar am Traggestell der Klammer (10), insbesondere an einer Traverse (24), gelagert ist, vorzugsweise an einem Lagerbock (29).

10. Klammer nach einem oder mehreren der Ansprüche 1 bis 9, dadurch gekennzeichnet, daß sie in Öffnungsstellung durch eine Sperre (38, 64) gegen Schließen verriegelt ist, die durch Aufsetzen der Klammer (10) auf eine Unterlage, insbesondere auf einen Stapel von Verlegeeinheiten (13), (selbsttätig oder durch manuelle Betätigung) entriegelbar ist.

11. Klammer nach Anspruch 10, dadurch gekennzeichnet, daß die Sperre (38) durch die Bewegung des Kniehebels (26), insbesondere durch eine an diesem angebrachte Verlängerung (47) eines Kniehebelarms (30), beaufschlagbar ist.

12. Klammer nach Anspruch 10 oder 11, dadurch gekennzeichnet, daß die Sperre (38) zwei an einem Halter (39) schwenkbar angeordnete Klinken (Sperrklinke 40, Stellklinke 41) aufweist, die zeitweilig in der Bewegungsbahn der Verlängerung (47) liegen.

13. Klammer nach Anspruch 1 sowie einem oder mehreren der weiteren Ansprüche, dadurch gekennzeichnet, daß insbesondere bei einer Ausführung mit schwenkbarem Hebel (51, 52) für jede Klemmbacke (16, 17) die einander zugekehrten Enden der Kniehebelarme (56, 57) in einer gemeinsamen, mit dem Traggestell (24) verbundenen Führung (61, 62) gelagert sind, vorzugsweise mit einem gemeinsamen Gelenkbolzen (60), an den das Tragelement (12) angreift.

14. Klammer nach Anspruch 1 sowie einem oder mehreren der weiteren Ansprüche, dadurch gekennzeichnet, daß eine Sperre für die Öffnungsstellung des Kniehebels (26, 55) durch einen Bowden-Zug (65) vom Verlegegerät aus bedienbar ist.

## Claims

1. Clamp for plate-like concrete elements particularly for laying units (13) comprising loosely engaged concrete paving stones, for receiving, transporting and placing (laying) the same with a barrow-like laying means, wherein the plate-like concrete elements are engageable by at least two clamping jaws (16, 17) acting on two opposite, narrow, upright lateral surfaces and at least one of the clamping jaws (16,17) is arranged on a two-armed lever (21, 51, 52) subject to the action of a pressure member (26, 55), the power arm (22) of said lever having a multiple of the length of the load arm (20) receiving clamping jaws (17), characterized in that the pressure member comprises a toogle lever (26, 55) having at least one toggle lever arm (30, 31) formed from two telescopic parts (33) braced against one another, particularly by elastic pressure means (35).

2. Clamp according to claim 1, characterized in that the toggle lever (26, 55) can be moved into a clamping position approximately corresponding to the extended position of the toggle lever (26, 55) by raising clamp (10) and preferably by the laying means (11) engaging with a support element (12) in the vicinity of the toggle lever joint (32).

3. Clamp according to claim 1 or 2, characterized in that the toggle lever arms (30, 31) have an unequal length, the longer toggle lever arm (31) being joined to the power arm (22) of the pivotable lever (21).

4. Clamp according to one of the claims 1 to 3, characterized in that the effective length of the toggle lever (26, 55) and/or at least one toggle lever arm (30, 31, 56, 57) is adjustable, e. g. by a turnbuckle (63).

5. Clamp according to claim 1, as well as one of the further claims, characterized in that a rod (33) connected to the toggle lever joint (32) is displaceably mounted in a pipe (34) connected to the lever (21), wherein the compression spring (35) is supported under pretension on an adjustable stop (36) of the rod (33) and the facing end surfaces of tube (34).

6. Clamp according to claim 4, as well as one or more of the further claims, characterized in that the rod (33) projecting out of tube (34) is supported on the free end surface of the tube (34) by an adjustable setscrew (37).

7. Clamp according to one or more of the claims 1 to 6, characterized in that the two-armed lever (21) is angular for receiving clamp jaw (17), in such a way that the load arm (22) receiving clamping jaw (17) is substantially vertical in the clamping position, whereas the power arm (22) is directed at an acute angle thereto.

8. Clamp according to claim 1, as well as one or more of the further claims, characterized in that one clamping jaw (16) is rigidly, but adjust- ably fitted to the clamp (10), particularly on a cross-member (24) running substantially centrally and at right angles to the clamping jaws (16, 17).

9. Clamp according to one or more of the claims 1 to 8, characterized in that in the case of a construction with only a single lever (21), the end of the toggle lever (26) remote from the movable clamping jaw (17) is pivotably mounted on a support frame of clamp (10), particularly on a cross-member (24), preferably on a bearing block (29).

10. Clamp according to one or more of the claims 1 to 9, characterized in that it is locked against closing in the open position by a catch (38, 64), and which is unlockable by placing the clamp (10) on a support particularly on a stack of laying units (13) (automatically or through manual operation).

11. Clamp according to claim 10, characterized in that the catch (38) is acted on by the movement of toggle lever (26), in particular by an extension (47) of a toggle lever arm (30) fitted thereto.

12. Clamp according to claim 10 or 11, characterized in that the catch (38) has two pawls (retaining pawl 40, adjusting pawl 41) pivotably mounted on a holder and which are temporarily located in the path of movement of extension (47).

13. Clamp according to claim 1, as well as one or more of the further claims, characterized in that in particular with a construction having a pivotable lever (51, 52) for each clamping jaw (16, 17), the facing ends of toggle lever arms (56, 57) are mounted in a common guide (61, 62) connected to the support frame (24), preferably with a common joint bolt (60) on which engages support element (12).

14. Clamp according to claim 1, as well as one or more of the following claims, characterized in that a catch for the opening position of toggle lever (26, 55) can be operated by a Bowden cable (65) from the laying means.

## Revendications

1. Pince pour éléments en béton en forme de plaque, en particulier pour unités de pose (13) constituées de pavés en béton (14) disposés côte à côte, pour la prise, le transport et le dépôt (la pose) de ceux-ci avec un appareil de pose du genre chariot, les éléments en béton en forme de - piaque pouvant être saisis par au moins deux mors (16, 17) venant en prise avec des faces latérales verticales étroites opposées, et au moins un des mors (16, 17) étant placé sur un levier à deux bras (21 ; 51, 52) sur lequel peut agir un organe de poussée (26 ; 55) et dont le bras de force (22) est beaucoup plus long que le bras de charge (20) qui reçoit le mors (17), caractérisée par le fait que l'organe de poussée est constitué d'un levier à genouillère (26 ; 55) qui présente au moins un bras (30, 31) constitué de deux éléments formant un ensemble télescopique (33, 34) et en appui mutuel, en particulier par l'intermédiaire de moyens de poussée élastiques (35).

2. Pince selon la revendication 1, caractérisée par le fait que le levier à genouillère (26 ; 55) peut, par soulèvement de la pince (10), de préférence par l'appareil de pose (11) agissant par un élément porteur (12) dans la zone d'une articulation (32) du levier à genouillère, être amené dans une position de serrage qui correspond presque à sa position étendue.

3. Pince selon l'une des revendications 1 et 2, caractérisée par le fait que les bras (30, 31) du levier à genouillère sont de longueurs différentes, le bras long (31) étant relié au bras de force (22) du levier basculant (21).

4. Pince selon l'une des revendications 1 à 3, caractérisée par le fait que la longueur active du levier à genouillère (26 ; 55) ou d'au moins un bras (30, 31 ; 56, 57) de celui-ci est réglable par exemple par tendeur (63).

5. Pince selon la revendication 1 et l'une des autres revendications, caractérisée par le fait qu'une tige (33) reliée à la genouillère (32) du levier à genouillère est montée coulissante dans un tube (34) relié au levier (21), un ressort de compression (35) s'appuyant, comprimé, d'un côté sur une butée à position réglable (36) de la tige (33) et de l'autre côté sur la face d'extrémité dirigée vers lui du tube (34).

6. Pince selon la revendication 4 et une ou plusieurs des autres revendications, caractérisée par le fait que la tige (33), qui dépasse du tube (34), s'appuie sur la face d'extrémité libre du tube (34) par une vis d'appui à position réglable (37).

7. Pince selon une ou plusieurs des revendications 1 à 6, caractérisée par le fait que le levier à deux bras (21) destiné à recevoir le mors (17) est coudé de façon que son bras de charge (20) recevant le mors (17) est, en position de serrage, sensiblement vertical, tandis que son bras de force (22) fait un angle aigu avec le précédent.

8. Pince selon la revendication 1 et une ou plusieurs des autres revendications, caractérisée par le fait qu'un mors (16) est monté rigidement, mais réglable en position, sur la pince (10), en . particulier sur une traverse (24) sensiblement centrée"par rapport aux mors (16, 17) et s'étendant perpendiculairement à eux.

9. Pince selon une ou plusieurs des revendications 1 à 8, caractérisée par le fait que dans une réalisation à un seul levier (21 ), le levier à genouillère (26), à son extrémité opposée au mors mobile (17), est monté articulé au bâti porteur de la pince (10), en particulier à une traverse (24), de préférence sur un support de palier (29).

10. Pince selon une ou plusieurs des revendications 1 à 9, caractérisée par le fait qu'en position d'ouverture, elle est bloquée de façon à ne pas pouvoir se fermer, grâce à un dispositif de blocage (38, 64) qui peut être débloqué (automatiquement ou par manoeuvre manuelle) par pose de la pince (10) sur un support, en particulier sur une pile d'unités de pose (13).

11. Pince selon la revendication 10, caractérisée par le fait que le dispositif de blocage (38) peut être actionné par le mouvement du levier à genouillère (26), en particulier par une rallonge (47) d'un bras (30) de ce levier.

12. Pince selon l'une des revendications 10 et 11, caractérisée par le fait que le dispositif de blocage (38) présente deux cliquets (cliquet d'arrêt 40, contre-cliquet 41) montés basculants sur un support (39) et situés temporairement sur la trajectoire de la rallonge (47).

13. Pince selon la revendication 1 et une ou plusieurs des autres revendications, caractérisée par le fait qu'en particulier dans une réalisation comportant un levier basculant (51, 52) pour chaque mors (16, 17), les extrémités en regard des bras (56, 57) du levier à genouillère sont montées dans un guidage commun (61,62) uni au bâti porteur (24), de préférence par un axe d'articulation commun (60) qui est attaqué par l'élément porteur (12).

14. Pince selon la revendication 1 et une ou plusieurs des autres revendications, caractérisée par le fait qu'un dispositif de blocage en position d'ouverture du levier à genouillère (26 ; 55) peut être manoeuvré par un câble Bowden (65) depuis l'appareil de pose.
